# EUROPÄISCHE PATENTANMELDUNG

(11) **EP 0 665 521 A2**
(43) Veröffentlichungstag der Anmeldung: **02.08.1995**
(21) Anmeldenummer: 95100138.7
(22) Anmeldetag: 05.01.1995
(51) Int. Cl.: G07G 1/00, G07F 7/02

(54) **Kassensystem**

(30) Priorität: 31.01.1994 DE 9401543 U
(71) Anmelder: EOP - EDV für Organisation und Personal GmbH, D-71720 Oberstenfeld (DE)
(72) Erfinder: Matzke, Wolfgang Wilhelm, D-74360 Ilsfeld (DE); Christmann, Reinhard, D-71665 Vaihingen/Enz (DE)
(74) Vertreter: Schaumburg, Thoenes & Thurn

(57) **Zusammenfassung**

Beschrieben wird ein Kassensystem mit einer elektronischen Steuerung (50), einem Barcode-Lesegerät (26) zur Erfassung von Daten, die in Form eines Barcodes (38) vorliegen, und mit einer durch einen Schlüssel (36) betätigbaren Verriegelungseinrichtung, die den Zugang zumindest zu Teilen des Kassensystems freigibt oder sperrt. Als Schlüssel ist ein Träger (36) vorgesehen, der Daten in Form von Barcode (38) trägt. Die Verriegelungseinrichtung ist Teil der Steuerung (50), wobei die Verriegelungseinrichtung die gelesenen Daten mit zuvor eingespeicherten Daten vergleicht und den Zugang zum Kassensystem abhängig vom Vergleich freigibt oder sperrt.

## Beschreibung

Die Erfindung betrifft ein Kassensystem mit einer elektronischen Steuerung, einem Barcode-Lesegerät zur Erfassung von Daten, die in Form eines Barcodes vorliegen, und mit einer durch einen Schlüssel betätigbaren Verriegelungseinrichtung, die den Zugang zumindest zu Teilen des Kassensystems freigibt oder sperrt.

Ein derartiges Kassensystem kommt beispielsweise in Warenhäusern zum Einsatz. Zur Erfassung von Warendaten ist im Transportbereich der Waren längs der Kasse ein Barcode-Lesegerät angeordnet. Auf den Waren sind Daten in Form eines Barcodes oder Balkencodes aufgebracht. Das mit einem Laser ausgerüstete Barcode-Lesegerät tastet die Waren zeilenweise ab, wobei ein optischer Detektor die vom Barcode reflektierte und modulierte Strahlung erfaßt, in elektrische Signale wandelt und diese der elektronischen Steuerung zur weiteren Verarbeitung zuführt. Die elektronische Steuerung ermittelt aus den Warendaten den Preis der Ware, der von einer Bedienperson des Kassensystems vom Käufer zu kassieren ist, und führt Buchungsoperationen aus. Um einen unberechtigten Zugang zum Kassensystem zu verhindern, sind handelsübliche Kassensysteme mit einem mechanischen Schloß versehen, das den Zugang zur Kassen und zur elektronischen Steuerung nur für die Bedienperson freigibt, die den passenden Schlüssel hat. Nachteilig ist, daß bei Verlust des Schlüssels auch das Schloß ausgewechselt werden muß, wozu in das Kassensystem durch einen Servicetechniker eingegriffen werden muß. Auβerdem besteht die Gefahr der unberechtigten Manipulation am Kassensystem, weil selbst bei Systemschließanlagen die Anzahl der Schloß- und Schlüsselvariationen beschränkt ist. So kommt es in der Praxis vor, daß ein Schlüssel, der für ein bestimmtes Kassensystem an einem definierten Einsatzort vorgesehen ist, auch Kassensysteme an anderen Einsatzorten entriegeln kann.

Weiterhin ist die bekannte Verriegelungseinrichtung mit mechanischem Schloß und Schlüssel technisch relativ aufwendig und kostenintensiv. Sie ist außerdem nicht flexibel an komplexen Kassensystemen einsetzbar, da nur eine beschränkte Zahl von Funktionsbereichen des Kassensystems verriegelbar sind. Es ist aber wünschenswert, den Zugriff zu unterschiedlichen, möglichst hierarchisch strukturierten Funktionsbereichen des Kassensystems zu ermöglichen.

Es ist Aufgabe der Erfindung, ein Kassensystem anzugeben, bei dem mit geringem technischen Aufwand ein flexibel einsetzbares Zugangsberechtigungssystem realisiert wird, das leicht und komfortabel bedient werden kann und eine schnelle Kassenabwicklung gewährleistet.

Diese Aufgabe wird für ein Kassensystem dadurch gelöst, daß als Schlüssel ein Träger vorgesehen ist, der Daten in Form von Barcode trägt, daß das Barcode-Lesegerät die Daten liest, daß die Verriegelungseinrichtung Teil der Steuerung ist, und daß die Verriegelungseinrichtung die gelesenen Daten mit zuvor eingespeicherten Daten vergleicht und den Zugang zum Kassensystem abhängig vom Vergleich freigibt oder sperrt.

Die Erfindung beruht auf der Überlegung, daß für die technische Realisierung der Zugangsberechtigung zum Kassensystem bereits vorhandene Hardwarekomponenten genutzt werden können. Demgemäß ist bei der Erfindung die Verriegelungseinrichtung ein Teil der elektronischen Steuerung, die auch beim bekannten Kassensystem vorhanden ist. Ein mechanisches Schloß und ein zugehöriges mechanisches Schlüsselsystem - wie beim bekannten Kassensystem - ist nicht erforderlich. Dadurch bleibt der Hardwareaufwand für das neue Kassensystem klein, und es ergeben sich geringe Herstellkosten. Da als Schlüssel ein Träger, beispielsweise eine Schlüsselkarte mit aufgedrucktem Barcode, eingesetzt wird, können die Daten eine Vielzahl von Kombinationen enthalten, die durch ein mechanisches Verriegelungssystem nur bei hohem Aufwand erreicht wird. Das mechanische Schloß, das beim bekannten System die Freigabe des Zugangs bewirkt, wird gemäß der Erfindung elektronisch realisiert. Hierzu werden die von dem Träger gelesenen Daten mit zuvor im Speicher der Steuerung gespeicherten Daten verglichen und bei Übereinstimmung der Zugang zum Kassensystem freigegeben. Sowohl die Daten auf dem Träger als auch die in der Steuerung zuvor eingespeicherten Daten sind leicht einstellbar bzw. änderbar, wodurch eine hohe Flexibilität erreicht wird. Als Barcode-Lesegerät können bei der Erfindung optische Scannergeräte, Berührungsleser (sogenannte "touch reader") oder Reflexsensoren eingesetzt werden. Im allgemeinen ist der Träger einer Bedienperson fest zugeordnet. Um das Kassensystem zu entriegeln, wird der Träger dem Barcode-Leser zugeführt. Alle weiteren Funktionen der Entriegelung laufen selbsttätig ab.

Bei einem bevorzugten Ausführungsbeispiel der Erfindung ist das Barcode-Lesegerät auch zur Erfassung von Warendaten vorgesehen, die als Barcodedaten auf Waren angebracht sind. Dadurch wird das Barcode-Lesegerät doppelt genutzt: Einerseits zur Feststellung der Zugangsberechtigung von Personen und andererseits zur Erfassung von Warenkenndaten.

Ein weiteres Ausführungsbeispiel der Erfindung ist dadurch gekennzeichnet, daß das Kassensystem mehrere Funktionsbereiche hat, die jeweils einer vorgegebenen Funktion zugeordnet sind, daß der Zugang zu jedem Funktionsbereich durch die Verriegelungseinrichtung verriegelbar ist und daß der Träger mindestens einem Funktionsbereich zugeordnete Daten enthält. Dadurch wird es möglich, Vorgänge innerhalb verschiedener Funktionsbereiche nur durch entsprechend berechtigte Personen ausführen zu lassen. Beispielsweise kann damit erreicht werden, daß Personen mit Trägern bzw. Schlüsselkarten ausgerüstet werden, die ihnen nur Zugang zu einem Kassensystem an einem bestimmten Einsatzort, beispielsweise einer bestimmten Filiale oder Abteilung, verschaffen. Vorzugsweise überlappen sich die Funktionsbereiche entsprechend einer vorgegebenen hierarchischen Struktur des Betriebes. Die Verriegelungseinrichtung schaltet diejenigen Funktionsbereiche frei, die durch Daten auf dem Träger festgelegt sind. Da der Träger einer bestimmten Person fest zugeordnet werden kann, ist die Zugangsberechtigung zu den Funktionsbereichen flexibel an den Verantwortungsbereich der betreffenden Person anpaßbar. Der Person mit großem Verwantwortungsbereich, beispielsweise dem Geschäftsführer, können so mehr Funktionsbereiche zugänglich gemacht werden, als einer Person mit geringem Verantwortungsbereich im Betrieb.

Bei einer anderen Ausführungsform der Erfindung ist vorgesehen, daß der Barcode auf dem Träger gegen Kopieren mit handelsüblichen Kopiergeräten geschützt ist. Dies kann beispielsweise dadurch geschehen, daß der Balkencode mit einer rot eingefärbten Folie abgedeckt ist, die beim Kopieren auf der Kopie als schwarze Fläche wiedergegeben wird.

Der Träger kann auch so ausgebildet sein, daß er zusätzlich zum Barcode den Namen, die Adresse und/oder ein Foto der Bedienperson trägt. Dadurch ist der Besitzer eines derartigen Trägers leicht identifizierbar und der Zugang zum Kassensystem durch eine nicht berechtigte Person wird erschwert.

Ein Ausführungsbeispiel der Erfindung wird im folgenden anhand der Zeichnungen erläutert. Darin zeigt
- Figur 1: eine schematische Darstellung eines Kassensystems,
- Figur 2: ein Beispiel einer Schlüsselkarte,
- Figur 3: ein Blockdiagramm der elektronischen Steuerung des Kassensystems nach Figur 1 und
- Figur 4: ein schematisches Ablaufdiagramm in Form eines Flußdiagramms zur Erläuterung der Funktionsweise des Kassensystems nach der Erfindung.

Figur 1 zeigt ein Kassensystem nach der Erfindung mit einem Bedienplatz 10 und einer Warentransporteinrichtung 12. Die Warentransporteinrichtung 12 hat zwei Förderbänder 14, 16 und eine Ablagefläche 18. Der Kunde legt die Ware auf das Förderband 14, das die Ware in Pfeilrichtung 20 zu einer Abtastfläche 22 transportiert. Die Bedienperson des Kassensystems führt die Ware einem Warenerfassungsfenster 24 zu, wo sie von einem Barcode-Lesegerät 26 mit Laserscanner (nicht dargestellt) abgetastet wird. Die Ware trägt auf einem Druckträger, beispielsweise einem Etikett, Warenkenndaten in Form eines Barcodes, die vom Barcode-Lesegerät 26 erfaßt und der Steuerung des Kassensystems zugeführt werden.

Der Bedienplatz 10 des Kassensystems enthält ein Bildschirmgerät 28 zur Anzeige von Waren und Steuerinformationen, eine Tastatur 30 zur Eingabe von Informationen sowie eine Kasse 32, deren Kassenlade 34 im geöffneten Zustand in Figur 1 dargestellt ist.

In Figur 2 ist eine Schlüsselkarte 36 dargestellt, die der Bedienperson fest zugeordnet ist. Die Schlüsselkarte 36 trägt einen Strichcode oder Barcode 38, in welchem Daten verschlüsselt sind, deren dezimale Entsprechung unterhalb des Barcodes 38 angegeben ist. Optional enthält die Schlüsselkarte 36 das Foto 40 der Bedienperson und deren Namen 42 sowie Adresse 44. Um einen Mißbrauch der Schlüsselkarte 36 zu verhindern, können weitere, die Bedienperson identifizierende Kennzeichnungen an der Schlüsselkarte 36 vorgesehen sein, beispielsweise eine holographische Darstellung.

Wie im unteren Bildteil der Figur 2 zu erkennen ist, besteht die Schlüsselkarte 36 aus einer Trägerfolie 46 aus Plastik, auf der der Barcode 38 aufgebracht ist, sowie eine rot eingefärbte Abdeckfolie 48, die mit der Trägerfolie 46 durch Schweißen oder Verkleben verbunden ist. Die Folie 48 ruft beim Kopieren der Schlüsselkarte 36 auf einem handelsüblichen Kopierer eine Schwärzung hervor, die auch den Barcode 38 undeutlich werden läßt, so daß ein Mißbrauch der Schlüsselkarte 36 erschwert wird. Das Barcode-Lesegerät 26 arbeitet mit einer Strahlung der Wellenlänge, die von der Folie 48 durchgelassen wird, so daß die reflektierte Strahlung durch den Barcode 38 moduliert wird.

Figur 3 zeigt in einer schematischen Blockdarstellung den Aufbau der elektronischen Steuerung, die auch die Verriegelungseinrichtung enthält. Kern der elektronischen Steuerung 50 ist ein Mikroprozessor 50, der über Datenbusse 52 mit einem Festwertspeicher 54, einem Arbeitsspeicher 56 und einem externen Speicher 58, beispielsweise einer Floppydisk oder einem Magnetplattenspeicher, verbunden ist. Die Steuerbefehle für den Mikroprozessor 50 liegen in Form von Programmbefehlen vor, die auf dem externen Speicher 58 gespeichert und bei Bedarf in den Arbeitsspeicher 56 geladen werden.

Der Mikroprozessor 50 ist auch mit einem Ein/Ausgabebaustein 60 verbunden, über den das Bildschirmgerät 28, der Barcode-Leser 26, die Tastatur 30, die Kassenlade 34 und ein Netzwerkbaustein 62 angesteuert werden können, über den der Mikroprozessor 50 mit weiteren Kassensystemen und einem zentralen Rechner verbunden werden kann.

Der Mikroprozessor 50 kann durch ein in den Arbeitsspeicher 56 geladenes Programm so gesteuert werden, daß er innerhalb definierter Funktionsbereiche A bis G Steuervorgänge ausführen kann. Die Zugangsberechtigung zu den verschiedenen Funktionsbereichen A bis G wird durch Vergleich von Daten, die über den Barcode-Leser 26 von der Schlüsselkarte 36 gelesen werden, mit Daten ermittelt, die zuvor im Speicher 58 abgespeichert worden sind. Die beim vorliegenden Beispiel nach Figur 3 festgelegten Funktionsbereiche A bis G und der Zugriff auf diese wird weiter unten im Zusammenhang mit Figur 4 noch erläutert.

Die Stromzuführung zum Kassensystem erfolgt über einen mechanisch zu betätigenden Schalter 64, der keine weiteren Verriegelungsfunktionen enthält. Diese Verriegelungsfunktionen werden - anders als beim Stand der Technik - ausschließlich auf elektronischem Weg ausgeführt.

Figur 4 zeigt in einem Ablaufdiagramm die Wirkungsweise des Kassensystems. Durch Betätigen des Schalters 64 wird dem Kassensystem Strom zugeführt, so daß sämtliche Baugruppen des Kassensystems aktiv geschaltet sind (Schritt 66). Der Barcode-Leser 26 liest fortlaufend Daten ein und übermittelt diese dem Mikroprozessor 50 (Schritt 68). Sind die eingelesenen Daten Schlüsseldaten, die im Barcode 38 der Schlüsselkarte enthalten sind (Schritt 70), so werden im nachfolgenden Schritt 72 die gelesenen Daten mit Daten einer Codeliste verglichen, die im externen Speicher 58 zuvor eingespeichert worden sind. Ob es sich um Schlüsseldaten handelt, die sich von Warendaten unterscheiden, wird anhand der im Barcode 38 dargestellten Zahl im Mikroprozessor 50 erkannt. Abhängig von dieser Zahl und der Übereinstimmung mit den Daten der Codeliste werden ein oder mehrere Funktionsbereiche A bis G des Kassensystems freigegeben. Innerhalb dieser Funktionsbereiche können zuvor festgelegte Steuervorgänge erfolgen. Beispielsweise wird durch den Funktionsbereich A der Einsatzort des Kassensystems festgelegt, z.B. eine bestimmte Abteilung eines Kaufhauses. Versucht nun eine Bedienperson mit einer Schlüsselkarte 36, auf der die Daten über den Einsatzort mit den im Kassensystem gespeicherten entsprechenden Daten der Codeliste nicht übereinstimmen, das Kassensystem in Betrieb zu nehmen, so wird es nicht entriegelt - die Bedienperson kann keine Kassiervorgänge an diesem Kassensystem ausführen. Die Steuerung kann den Zugriffsversuch speichern, anzeigen und/oder der Zentrale melden.

Auf analoge Weise können durch den Funktionsbereich B die Bedienung des Kassensystems durch eine oder mehrere Bedienpersonen gesteuert werden. Hierzu enthalten die Daten der jeweiligen Schlüsselkarte Informationen über die betreffende Bedienperson. Wenn diese Informationen mit zuvor gespeicherten Informationen in der Codeliste übereinstimmen, wird der Zugang zum Kassensystem freigegeben.

Weiterhin ist ein Funktionsbereich C vorgesehen, der eine bestimmte Betriebszeit des Kassensystems festlegt, vorzugsweise in Verbindung mit einer oder mehreren Bedienungspersonen. Dadurch wird es möglich, daß Bedienungspersonen nur zu vorgegebenen Betriebszeiten oder innerhalb eines definierten Zeitraums den Zugriff auf das Kassensystem zu gestatten. Diese Maßnahmen sind vorteilhaft, wenn nur zeitweise beschäftigte Aushilfskräfte das Kassensystem bedienen.

Der Funktionsbereich D steuert die Stornierung von Buchungen im Kassensystem. Der Zugriff auf diesen Funktionsbereich D ist nur dann möglich, wenn die Schlüsselkarte 36 einer Bedienperson den entsprechenden Code in den Daten des Barcodes 38 enthält.

Weitere Funktionsbereiche sind die Funktionsbereiche E, der die Warenrücknahme steuert, der Funktionsbereich F für Revisionsarbeiten und ein Funktionsbereich G, innerhalb dessen die Änderung von Daten der Codeliste möglich ist. Durch die Zuordnung von Schlüsselkarten 36 mit vorgegebenem Code zu Personen eines Geschäftsbetriebs kann die Zugriffsberechtigung entsprechend dem Verantwortungsbereich der jeweiligen Bedienungsperson des Kassensystems, beispielsweise Abteilungsleiter, Filialleiter, Revisionsleiter, Gebietsleiter etc., eingestellt und flexibel an unterschiedliche Unternehmensstrukturen angepaßt werden.

Nachdem die Zugriffsberechtigung auf verschiedene Funktionsbereiche in Schritt 74 festgelegt worden ist, werden durch den Barcode-Leser 26 weitere Daten eingelesen (Schritt 76). Handelt es sich um Warendaten (Schritt 80) so werden mit dem Kassensystem entsprechend den freigeschalteten Funktionsbereichen A bis G Kassenfunktionen ausgeführt.

Gemäß der Erfindung können verlorengegangene oder entwendete Schlüsselkarten ungültig gemacht werden, indem in der Codeliste der betreffende Code der Schlüsselkarte gelöscht wid. Der Austausch eines Schlosses, wie es bei der bekannten mechanischen Verriegelungseinrichtung erforderlich ist, entfällt. Einer Bedienperson eines Kassensystems kann eine neue Schlüsselkarte ggf. mit geändertem Code ausgestellt werden. Derartige Schlüsselkarten können vorrätig gehalten oder bei Bedarf neu erstellt werden.

Weiterhin ist es bei der Erfindung auf einfache Weise möglich, den Zugriff auf das Kassensystem zu erfassen und statistisch auszuwerten. Auch eine personenbezogene Auswertung des Zugriffs ist möglich, wenn die Schlüsselkarte eindeutig einer Person zugeordnet ist und im Barcode Daten über den Besitzer enthalten sind. Dadurch wird ein wirksamer Schutz gegen Mißbrauch des Kassensystems sowie eine hohe Flexibilität erreicht.

## Patentansprüche

1. Kassensystem mit einer elektronischen Steuerung (50), einem Barcode-Lesegerät (26) zur Erfassung von Daten, die in Form eines Barcodes (38) vorliegen, und mit einer durch einen Schlüssel (36) betätigbaren Verriegelungseinrichtung, die den Zugang zumindest zu Teilen des Kassensystems freigibt oder sperrt, dadurch **gekennzeichnet**, daß als Schlüssel ein Träger (36) vorgesehen ist, der Daten in Form von Barcode (38) trägt, daß das Barcode-Lesegerät (26) die Daten liest, daß die Verriegelungseinrichtung Teil der Steuerung (50) ist, und daß die Verriegelungseinrichtung die gelesenen Daten mit zuvor eingespeicherten Daten vergleicht und den Zugang zum Kassensystem abhängig vom Vergleich freigibt oder sperrt.

2. Kassensystem nach Anspruch 1, dadurch **gekennzeichnet**, daß das Barcode-Lesegerät (26) auch zur Erfassung von Warendaten vorgesehen ist, die als Barcodedaten auf Waren angebracht sind.

3. Kassensystem nach Anspruch 1 oder 2, dadurch **gekennzeichnet**, daß es mehrere, vorzugsweise einander überlappende Funktionsbereiche hat, die jeweils einer vorgegebenen Funktion zugeordnet sind, daß der Zugang zu jedem Funktionsbereich (A bis G) durch die Verriegelungseinrichtung (50) verriegelbar ist und daß der Träger (36) mindestens einem Funktionsbereich zugeordnete Daten (38) enthält.

4. Kassensystem nach Anspruch 3, dadurch **gekennzeichnet**, daß die Verriegelungseinrichtung (50) auf einen Speicher (58) zugreift, in dem mehrere, je einem Funktionsbereich (A bis G) zugeordnete Codes gespeichert sind, auf deren Basis der Vergleich durchführbar ist.

5. Kassensystem nach Anspruch 3 oder 4, dadurch **gekennzeichnet**, daß ein Funktionsbereich (A) den Einsatzort des Kassensystems festlegt, beispielsweise eine bestimmte Filiale.

6. Kassensystem nach einem der Ansprüche 3 bis 5, dadurch **gekennzeichnet**, daß ein weiterer Funktionsbereich (B) die Bedienung des Kassensystems durch eine oder mehrere Bedienpersonen steuert.

7. Kassensystem nach einem der vorhergehenden Ansprüche, dadurch **gekennzeichnet**, daß ein Funktionsbereich (C) eine bestimmte Betriebszeit des Kassensystems festlegt, vorzugsweise in Verbindung mit einer oder mehreren anhand der Daten auf dem Träger (36) identifizierbaren Bedienungspersonen.

8. Kassensystem nach einem der vorhergehenden Ansprüche, dadurch **gekennzeichnet**, daß ein Funktionsbereich (D) die Stornierung von Buchungen im Kassensystem steuert.

9. Kassensystem nach einem der vorhergehenden Ansprüche, dadurch **gekennzeichnet**, daß ein Funktionsbereich (E) die Warenrücknahme steuert.

10. Kassensystem nach einem der vorhergehenden Ansprüche, dadurch **gekennzeichnet**, daß ein Funktionsbereich (F) Revisionsarbeiten steuert.

11. Kassensystem nach einem der vorhergehenden Ansprüche, dadurch **gekennzeichnet**, daß die Codes im Speicher (58) änderbar sind, vorzugsweise durch Eingabe von Daten über eine Tastatur (30), und daß ein Funktionsbereich (G) die Änderung dieser Codes steuert.

12. Kassensystem nach einem der vorhergehenden Ansprüche, dadurch **gekennzeichnet**, daß der Barcode (38) auf dem Träger (36) gegen Kopieren mit Kopiergeräten geschützt ist.

13. Kassensystem nach Anspruch 12, dadurch **gekennzeichnet**, daß der Barcode (38) auf dem Träger (36) durch eine Abdeckung (48) abgedeckt ist, die Strahlung in einem vorgegebenen Wellenlängenbereich durchläßt, in welchem das Barcodelesegerät (26) arbeitet.

14. Kassensystem nach Anspruch 13, dadurch **gekennzeichnet,** daß als Abdeckung eine rot eingefärbte Folie (48) vorgesehen ist.

15. Kassensystem nach einem der vorhergehenden Ansprüche, dadurch **gekennzeichnet**, daß der Träger (36) einer Bedienperson zugeordnet ist, und daß der Träger die Bedienperson identifizierende Informationen trägt.

16. Kassensystem nach Anspruch 15, dadurch **gekennzeichnet**, daß der Träger (36) zusätzlich zum Barcode den Namen (42), die Adresse (44) und/oder ein Foto (40) der zugeordneten Bedienperson trägt.
